# EUROPÄISCHE PATENTSCHRIFT

(11) **EP 2 118 562 B1**
(45) Veröffentlichungstag und Bekanntmachung des Hinweises auf die Patenterteilung: **27.06.2012**
(21) Anmeldenummer: 07857088.4
(22) Anmeldetag: 21.12.2007
(51) Int. Cl.: F21K 99/00

(54) **LED-LEUCHTMITTEL MIT OMNIDIREKTIONALER LICHTABSTRAHLUNG UND OPTIMIERTER WÄRMEABLEITUNG**
LED LAMP WITH OMNIDIRECTIONAL LIGHT RADIATION AND OPTIMIZED HEAT DISSIPATION
MOYEN D'ÉCLAIRAGE DEL AVEC RAYONNEMENT LUMINEUX OMNIDIRECTIONNEL ET ÉVACUATION DE CHALEUR OPTIMISÉE

(30) Priorität: 22.12.2006 DE 102006061020
(43) Veröffentlichungstag der Anmeldung: 18.11.2009
(73) Patentinhaber: Kuegler, Christoph, 8154 München (DE)
(72) Erfinder: Kuegler, Christoph, 8154 München (DE)
(74) Vertreter: Ricker, Mathias
(86) Internationale Anmeldenummer: PCT/EP2007/011381
(87) Internationale Veröffentlichungsnummer: WO 2008/077627

(56) Entgegenhaltungen:
- EP-A- 1 033 525
- EP-A- 1 298 383
- EP-A- 1 510 754
- DE-U1- 20 008 944
- DE-U1- 20 207 745

## Beschreibung

Die Erfindung betrifft ein LED-Leuchtmittel (LED - light emitting diode), eine Leuchte umfassend ein derartiges LED-Leuchtmittel sowie ein Verfahren zur Herstellung eines derartigen Leuchtmittels.

Leuchtmittel sind die lichtemittierenden Objekte einer Leuchte. Beispiele für gängige Leuchtmittel sind Glühlampen (auch als Glühbirnen bezeichnet), Halogenglühlampen oder Leuchtstofflampen. Durch die fortschreitende Entwicklung im Bereich der LEDs werden zunehmend auch LEDs als Leuchtmittel für Anwendungsfelder interessant, in denen gegenwärtig hauptsächlich noch Glühlampen, Halogenglühlampen oder Leuchtstofflampen vorherrschen.

Eine LED ist ein auf einer Diode basierendes Halbleiterbauelement. Wenn durch die Diode in Durchlassrichtung Strom fließt, strahlt diese Licht aus. Durch die Wahl des Halbleitermaterials sowie der Dotierung kann die Wellenlänge des abgestrahlten Lichts beeinflusst werden.

LEDs, die weißes Licht erzeugen (weiße LEDs), lassen sich dadurch herstellen, dass eine blaue LED mit Fluoreszenzfarbstoff bedeckt wird. Alternativ können auch mehrere Leuchtdioden, welche Licht in unterschiedlichen Farben ausstrahlen, zusammengeschaltet werden, so dass sich aufgrund der Farbaddition weißes Licht ergibt. Weiße LEDs sind als SMD-Bauteile (surface mounted device) erhältlich, welche mittels lötfähiger Anschlussflächen direkt auf einer elektrischen Platine gelötet werden können. Ferner sind weiße LEDs bereits auch fertig auf einer Platine (beispielsweise auf einer quadratischen Platine mit den Abmessungen 25×25 mm²) montiert erhältlich.

Wichtige Kenngrößen eines Leuchtmittels sind dessen Lichtausbeute in Lumen pro Watt (lm/W) sowie dessen Leistungsaufnahme. Gegenwärtig kommerziell erhältliche weiße LEDs weisen typischerweise eine Lichtausbeute von bis zu 50 lm/W sowie eine absolute Leistungsaufnahme von 2,5 W pro LED auf. Die Lichtausbeute von weißen LEDs liegt damit über der von Glüh- und Halogenglühlampen (typischerweise im Bereich von 10 lm/W bis 20 lm/W), aber unter der von Leuchtstofflampen (bis zu 110 lm/W).

Um ein konventionelles Leuchtmittel wie eine Glühlampe oder eine Halogenglühlampe zu ersetzen, sollte ein LED-Leuchtmittel einen vergleichbaren Lichtstrom liefern. Eine gängige 75W-Glühlampe für den Hochvolt-Betrieb (d. h. bei einer Netzspannung von 230 V oder 110 V) weist beispielsweise einen Lichtstrom von ungefähr 900 Im auf. Um mit einem LED-Leuchtmittel ungefähr den halben Lichtstrom einer derartigen 75W-Glühlampe zu erzielen, können beispielsweise 4 weiße LEDs mit 50 lm/W und einer Leistung von 2,5 W pro LED zusammengeschaltet werden, wobei sich ein Lichtstrom von 500 Im ergibt.

LEDs weisen aufgrund ihrer Bauform den Nachteil auf, dass einzelne LEDs im Unterschied zu Glühlampen mit nahezu omnidirektionaler Abstrahlcharakteristik lediglich einen Abstrahlwinkelbereich von typischerweise 120° bis maximal 180° erreichen.

Bei der Zusammenschaltung mehrerer LEDs muss gewährleistet sein, dass die Verlustwärme der LEDs in ausreichender Weise abgeführt wird, da sonst die LEDs überhitzt und zerstört werden.

Aus der Druckschrift DE 200 13 605 U1 ist eine längliche röhrenförmige Lichtquelle bekannt, welche als Leuchtmittel ein Mehrzahl von SMD-LEDs aufweist. Ketten von SMD-LEDs sind dabei auf der Oberfläche eines Hohlkörpers montiert.

Ferner ist aus der Druckschrift DE 10 2004 004 947 A1 ein Leuchtmittel bekannt, welches die Form einer herkömmlichen Glühlampen aufweist. Dazu werden im Inneren des Leuchtmittels mehrere LEDs auf einen würfel- oder oktaederförmigen Träger montiert. Nachteilig an einer derartigen Anordnung ist, dass der Träger keine ausreichende Wärmeableitung gewährleistet.

Des weiteren ist aus Druckschrift EP 1 510 754 A ein LED-Leuchtmittel bekannt, welches einen zylinderförmigen wärmeleitfähigen Korpus aufweist, welcher Vertiefungen besitzt, in die Trägerelemente mit LED-Leuchten eingebracht werden können.

Es ist daher Aufgabe der vorliegenden Erfindung, ein LED-Leuchtmittel bereitzustellen, welches bei einem ausreichend großen Lichtstrom eine möglichst omnidirektionale Abstrahlcharakteristik bei gleichzeitig ausreichender Wärmeableitung aufweist. Ferner ist es Aufgabe der Erfindung, ein Verfahren zur Herstellung eines solchen Leuchtmittels anzugeben.

Die der Erfindung zugrunde liegenden Aufgabenstellungen werden durch die Merkmale der unabhängigen Ansprüche gelöst.

Das erfindungsgemäße LED-Leuchtmittel gemäß Anspruch 1 umfasst eine Mehrzahl von Trägern, welche vorteilhafterweise gleichartig sind. Die Träger sind jeweils abgewinkelt. Vorteilhafterweise handelt es sich bei den Trägern um abgewinkelte Metallbleche.

Ferner sind die Träger derart angeordnet, dass die abgewinkelten Trägerabschnitte der Träger benachbart sind, also beieinander liegen. Die Raumwinkel der Oberflächen der abgewinkelten Trägerabschnitte entsprechen im Wesentlichen unterschiedlichen Raurnwinkeln eines Polyeders. Dabei kann vorgesehen werden, dass nicht nur die Raumwinkel denen eines Polyeders entsprechen, sondern auch dass die abgewinkelten Trägerabschnitte in Form und Anordnung zueinander im Wesentlichen den Seiten eines Polyeders entsprechen.

Erfindungsgemäß weist das LED-Leuchtmittel ferner eine Mehrzahl von (vorteilhafterweise weißen) LED-Elementen auf, beispielsweise weiße LED-SMDs, welche auf den abgewinkelten Trägerabschnitten angeordnet sind. Vorteilhafterweise wird dabei auf jedem abgewinkelten Trägerabschnitt zumindest ein LED-Element angeordnet. Die Wärme der einzelnen LED-Elemente wird jeweils ausgehend von dem abgewinkelten Trägerabschnitt über den übrigen Träger abgeführt. Bei einem LED-Element im Sinne der Anmeldung kann es sich sowohl um eine einzelne LED als auch um eine LED mit zugehöriger Platine handeln.

Aufgrund der Anordnung der LED-Elemente in verschiedenen Polyeder-Raumwinkeln lässt sich eine omnidirektionale Abstrahlcharakteristik des LED-Leuchtmittels erreichen. Da für die einzelnen LED-Elemente abgewinkelte Träger vorgesehen werden, kann die Wärme der einzelnen LED-Elemente ausgehend von dem abgewinkelten Trägerabschnitt über den übrigen Träger in ausreichender Weise abgeführt werden. Aufgrund der Verwendung abgewinkelter Träger ist so für jedes LED-Element neben der Fläche, auf dem das LED-Element angeordnet ist und welche dem abgewinkelten Trägerabschnitt entspricht, eine weitere Kühlfläche vorgesehen, welche dem übrigen Träger entspricht. Dadurch wird die zur Wärmeabfuhr zur Verfügung stehende Oberfläche deutlich vergrößert.

Es wird darauf hingewiesen, dass ein abgewinkelter Träger nicht zwingend durch Biegen eines geraden Ausgangsträgers erzeugt worden ist. Ein derartiger Träger kann sich auch durch Aneinanderfügen zweier Trägerteile in einem Winkel ergeben.

Ferner wird das LED-Leuchtmittel nicht zwingend durch Zusammenfügen separater abgewinkelter Träger hergestellt. Es kann beispielsweise auch vorgesehen sein, dass zunächst die Trägerabschnitte, auf denen die LED-Elemente angeordnet sind oder später angeordnet werden, zusammengefügt werden und anschließend die abgewinkelten Trägerabschnitte angebracht werden.

Vorteilhafterweise entspricht für zumindest zwei Träger, deren abgewinkelte Trägerabschnitte aneinander grenzen, der Innenwinkel zwischen dem abgewinkelten Trägerabschnitt und dem übrigen Träger der Hälfte des Außenwinkels zwischen den aneinander grenzenden abgewinkelten Trägerabschnitten dieser beiden Träger. Dadurch kann die Abschattung durch den übrigen Träger, der der Wärmeabfuhr dient, minimiert werden.

Gemäß einer vorteilhaften Ausführungsform sind zwei oder mehr Träger, insbesondere sämtliche Träger, parallel zu einer gemeinsamen Achse angeordnet. Dabei ist es bei der Anordnung gemäß Anspruch 1 von Vorteil, wenn sich eine erste Gruppe von Trägern in eine Richtung entlang der gemeinsamen Achse erstreckt, während sich eine zweite Gruppe von Trägern in die dazu entgegen gerichtete Richtung entlang der gemeinsamen Achse erstreckt.

Es ist von Vorteil, wenn die abgewinkelten Trägerabschnitte verschiedenen Seitenflächen eines Polyeders oder Teilen dieser Seitenflächen im Wesentlichen entsprechen, so dass die benachbarten Trägerabschnitte derart angeordnet werden können, dass diese einen Polyeder bilden.

Vorteilhafterweise weist das LED-Leuchtmittel mindestens vier LED-Elemente auf. Selbst bei einem Abstrahlwinkelbereich von 120° pro LED-Element lässt sich so eine nahezu omnidirektionale Abstrahlcharakteristik erzielen.

Bei dem Polyeder kann es sich um einen platonischer Körper handeln, bei dem die Seitenflächen zueinander kongruente regelmäßige Vielecke sind, von denen in jeder Ecke jeweils gleich viele zusammentreffen. Tetraeder (4 Seiten), Hexaeder (6 Seiten), Oktaeder (8 Seiten), Dodekaeder (12 Seiten) und Ikosaeder (20 Seiten) bilden jeweils einen platonischen Körper. Dementsprechend kann vorteilhaft vorgesehen werden, dass es sich bei dem Polyeder um einen Tetraeder handelt und das LED-Leuchtmittel vier abgewinkelte Trägerabschnitte umfasst, wobei die Raumwinkel der vier abgewinkelten Trägerabschnitte den vier Raumwinkeln des Tetraeders im Wesentlichen entsprechen. Insbesondere können die vier abgewinkelten Trägerabschnitte den Flächen eines Tetraeder in Form und Anordnung zueinander im Wesentlichen entsprechen. Bei Anordnung der abgewinkelten Trägerabschnitte entsprechend den Raumwinkeln eines Tetraeders lässt sich bereits mit 4 LEDs eine nahezu omnidirektionale Abstrahlcharakteristik erzeugen.

Sind zwei oder mehr Träger entlang einer gemeinsamen Achse angeordnet, ist es von Vorteil, wenn die Träger entlang dieser Achse einen Kanal bilden, beispielsweise durch Krümmung der Träger um die gemeinsame Achse. Dadurch kann die Wärme auch über die Innenseiten der Träger abgeführt werden.

Um die Wärmeabfuhr weiter zu verbessern, können die Träger vorteilhafterweise auf einem Stangenpressprofil, beispielsweise auf einem Aluminium-Stangenpressprofil, angebracht werden. In diesem Fall wird die Wärme über das thermisch gut leitende Stangenpressprofil abgeführt.

Zur Vergrößerung der Oberfläche der Träger kann vorgesehen werden, dass die Träger Löcher aufweisen. Aufgrund der dadurch vergrößerten Oberfläche wird die Wärmeabfuhr weiter verbessert.

Vorteilhafterweise umfasst das LED-Leuchtmittel jeweils eine Fassung. Diese sollte vorteilhafterweise eine gängige Leuchtmittel-Fassung für den Hochvolt-Betrieb (typischerweise 230 Volt oder 110 Volt) oder den Niedervolt-Betrieb (typischerweise 12 Volt) sein. Dies ermöglicht die Verwendung des LED-Leuchtmittels als Ersatz für gängige Leuchtmittel, beispielsweise Glüh- oder Halogenglühlampen.

Ferner ist vorteilhafterweise ein elektronisches Vorschaltgerät (Transformator) in dem LED-Leuchtmittel vorgesehen.

Die erfindungsgemäße Leuchte nach Anspruch 20 umfasst ein vorstehend beschriebenes LED-Leuchtmittel.

Das erfindungsgemäße Verfahren zur Herstellung eines LED-Leuchtmittels umfasst gemäß Anspruch 22 eine Mehrzahl von Schritten. In einem ersten Schritt wird eine Mehrzahl von abgewinkelten Trägern bereitgestellt. Auf den abgewinkelten Trägerabschnitten sind jeweils eine Mehrzahl von LED-Elementen angeordnet, wobei im Betrieb des LED-Leuchtmittels die Wärme der einzelnen LED-Elemente jeweils ausgehend von dem abgewinkelten Trägerabschnitt über den übrigen Träger abgeführt wird. In einem weiteren Schritt werden die Träger derart angeordnet, dass die abgewinkelten Trägerabschnitte benachbart sind und die Raumwinkel der Oberflächen der abgewinkelten Trägerabschnitte verschiedenen Raumwinkeln eines Polyeders im Wesentlichen entsprechen.

Weitere vorteilhafte Ausgestaltungen der Erfindung sind in den Unteransprüchen angegeben.

Die Erfindung wird nachfolgend anhand mehrerer Ausführungsbeispiele unter Bezugnahme auf die Zeichnungen näher erläutert; in diesen zeigen:
- Fig. 1: ein erstes Ausführungsbeispiel des erfindungsgemäßen LED-Leuchtmittels mit tetraederförmiger Anordnung der abgewinkelten Trägerabschnitte;
- Fig. 2: einen idealen Tetraeder;
- Fig. 3: ein Strahlungsdiagramm des in Fig. 1 dargestellten LED-Leuchtmittels;
- Fig. 4: ein zweites Ausführungsbeispiel des erfindungsgemäßen LED-Leuchtmittels mit tetraederförmiger Anordnung der abgewinkelten Trägerabschnitte und Lochung der Kühlbleche;
- Fig. 5: ein drittes Ausführungsbeispiel eines erfindungsgemäßen LED-Leuchtmittels mit tetraederförmiger Anordnung der abgewinkelten Trägerabschnitte und röhrenförmiger Krümmung der Kühlbleche;
- Fig. 6: ein viertes Ausführungsbeispiel eines erfindungsgemäßen LED-Leuchtmittels mit sechs LEDs;
- Fig. 7: einen idealen Kuboktaeder;
- Fig. 8: ein Strahlungsdiagramm des in Fig. 6 dargestellten LED-Leuchtmittels; und
- Fig. 9: ein LED-Leuchtmittel mit einer Fassung, einem Transformator-Gehäuse und einem optionalen Glas- oder Kunststoff-Gehäuse.

Die nachfolgende Tabelle stellt die Lichtausbeute und die Gesamtverlustleistung eines weißen LED-Leuchtmittels in der Lichtfarbe warm-weiß (ca. 3500 K) in Abhängigkeit der Anzahl der verwendeten weißen LEDs und der LED-Kenngrößen (Leistung pro LED in Watt sowie Lichtausbeute in Lumen pro Watt) dar. Ein niedriger Lichtstrom liegt dabei im Bereich 500 bis 750 Im, ein hoher Lichtstrom ergibt sich ab 1000 Im. Ferner ist davon auszugehen, dass bei einer Gesamtverlustleistung ab 30 W das Leuchtmittel sehr heiß wird. Bei einer Gesamtverlustleistung über 40 W wird das Leuchtmittel zu heiß, so dass es zerstört wird.

| Leistung | 50 lm/W | | | 70 lm/W | | 100 lm/W | |
|---|---|---|---|---|---|---|---|
| pro LED | 4 LEDs | 6 LEDs | 8 LEDs | 4 LEDs | 6 LEDs | 4 LEDs | 6 LEDs |
| 2,5 W | 500 lm (10 W) | 750 Im (15 W) | 1000 lm (20 W) | 700 lm (10 W) | 1050 lm (15 W) | 1000 lm (10 W) | 1500 lm (15 W) |
| 5W | 1000 lm (20 W) | 1500 lm (30 W) | 2000 lm (40 W) | 1400 lm (20 W) | 2100 lm (30 W) | 2000 Im (20 W) | 3000 lm (30 W) |
| 10 W | 2000 lm (40 W) | 3000 lm (60 W) | 4000 lm (80 W) | 2800 lm (40 W) | 4200 lm (60 W) | 4000 (40 W) | 6000 lm (60 W) |

Weiße LEDs mit einer Verlustleistung von 2,5 W und einer Lichtausbeute von 50 lm/W sind bereits zum gegenwärtigen Zeitpunkt verfügbar. Es ist davon auszugehen, dass ab dem Jahr 2008 weiße LEDs mit einer Verlustleistung von 5 W pro LED und einer Lichtausbeute von 50 lm/W oder alternativ mit einer Verlustleistung von 2,5 W und einer Lichtausbeute von 70 lm/W kommerziell erhältlich sein werden.

Wie aus obiger Tabelle ersichtlich, sollten zum Ersatz einer gängigen 75W-Glühlampe mit ungefähr 900 Im Lichtstrom mindestens vier, besser sechs weiße LEDs mit einer Lichtausbeute von 50 lm/W und einer Leistung von 2,5 W pro LED zusammengeschaltet werden, wobei sich dann ein Lichtstrom von 500 Im bzw. 750 Im ergibt.

Fig. 1 zeigt ein erstes Ausführungsbeispiel des erfindungsgemäßen LED-Leuchtmittels mit vier weißen LEDs 4.i mit i = 1, 2, 3 und 4. Auf die Darstellung des Gehäuses, der Fassung sowie der elektrischen Schaltungskomponenten zur Ansteuerung der LEDs wurde verzichtet. Das LED-Leuchtmittel umfasst vier abgewinkelte Träger 1.i, wobei sich ein einzelner Träger 1.i in einen abgewinkelten Trägerabschnitt 2.i und den übrigen Träger 3.i untergliedern lässt. Ein derartiger Träger 1.i muss nicht zwingend durch Biegen eines geraden einstückigen Ausgangsträgers erzeugt worden sein, sondern kann sich auch durch Aneinanderfügen zweier Trägerabschnitte 2.i und 3.i in einem Winkel ergeben. In diesem Fall müssen die beiden Trägerabschnitte 2.i und 3.i nicht zwingend aus dem gleichen Material gefertigt sein. Vorzugsweise umfasst der Träger 1.i ein abgewinkeltes Kühlblech aus Metall, insbesondere ein abgewinkeltes Aluminiumblech.

Auf dem abgewinkelten Trägerabschnitt 2.i ist mindestens eine LED 4.i mit der zugehörigen Platine (nicht dargestellt) angebracht. Bezogen auf die Längserstreckung des Trägers 1.i ist die LED 4.i asymmetrisch auf dem Träger 1.i angebracht. Die Platine muss nicht auf den abgewinkelten Trägerabschnitt 2.i beschränkt sein, sondern kann sich auch auf den übrigen Träger 3.i erstrecken. Der Träger 1.i kann auch Teil der Platine sein; in diesem Fall übernimmt eine Platinenschicht, beispielsweise eine Alumiumoxid-Schicht, die Funktion des Trägers. Vorzugsweise wird jeweils die Platine mit der LED 4.i auf dem Träger 1.i angebracht.

Die Trägerabschnitte 3.i sind jeweils parallel zu einer gemeinsamen Achse angeordnet. Jeweils zwei Träger 1.i sind mit ihren Trägerabschnitten 3.i parallel zueinander angeordnet. Die beiden parallel angeordneten Träger 1.1 und 1.2 erstrecken sich in eine Richtung entlang der gemeinsamen Achse, während sich die beiden anderen zueinander parallel angeordneten Träger 1.3 und 1.4 in die dazu entgegen gerichtete Richtung entlang der gemeinsamen Achse erstrecken. Der Innenwinkel zwischen dem abgewinkelten Trägerabschnitt 2.i und dem zugehörigen Trägerabschnitt 3.i entspricht der Hälfte des Außenwinkel zwischen zwei abgewinkelten Trägerabschnitten 2.i zweier paralleler Träger 1.i.

Wie aus Fig. 1 ferner ersichtlich, werden die vier Träger 1.i mit jeweils einer darauf angebrachten LED 4.i so angeordnet, dass die LEDs 4.i auf den abgewinkelten Trägerabschnitten 2.i sich in Raumwinkeln befinden, welche im Wesentlichen den Raumwinkeln eines Polyders, hier eines Tetraeders, entsprechen. Dies ermöglicht eine omnidirektionale Abstrahlcharakteristik. Zur näherungweisen Bildung eines Punktstrahlers sollten die LEDs 4.i auf den abgewinkelten Trägerabschnitten 2.i möglichst nah zusammengebracht werden. Daher entsprechen in Fig. 1 nicht nur die Raumwinkel der abgewinkelten Trägerabschnitte 2.i denen eines Tetraeders, sondern die abgewinkelten Trägerflächen 2.i bilden auch zusammen im Wesentlichen einen Tetraeder. Zum Vergleich ist in Fig. 2 ein idealer Tetraeder dargestellt.

Zum Anordnen der abgewinkelten Trägerabschnitte in Tetraederform verjüngen sich die abgewinkelten Trägerabschnitte 2.i zu ihrem Ende hin in Form eines im Wesentlichen gleichschenkligen Trapezes. Alternativ könnte der abgewinkelte Trägerabschnitt 2.i jeweils auch in Form eines gleichseitigen Dreiecks ausgeführt werden.

Im Betrieb des LED-Leuchtmittels kann die Verlustwärme der einzelnen LED 4.i ausgehend von dem abgewinkelten Trägerabschnitt 2.i über den Trägerabschnitt 3.i in ausreichender Weise abgeführt werden. Aufgrund der Verwendung abgewinkelter Träger 1.i ist nämlich für jede LED 4.i neben der Fläche 2.i, auf der die jeweilige LED 4.i angeordnet ist, eine weitere Kühlfläche in Form des Trägerabschnitts 3.i vorgesehen. Dadurch wird die zur Wärmeabfuhr zur Verfügung stehende Oberfläche deutlich vergrößert, so dass der thermische Widerstand sinkt.

Fig. 3 zeigt das Strahlungsdiagramm des in Fig. 1 dargestellten LED-Leuchtmittels. In dem Strahlungsdiagramm sind die einzelnen Strahlungskomponenten 5.i der LEDs 4.i dargestellt, welche in eine gemeinsame Ebene projiziert worden sind. Jede LED 4.i weist jeweils einen Abstrahlwinkel von 120° auf. Die Gesamtstrahlung ergibt sich aus der Überlagerung der einzelnen Strahlungskomponenten 5.i. Wie aus Fig. 3 ersichtlich, weist das LED-Leuchtmittel gemäß Fig. 1 eine omnidirektionale Abstrahlcharakteristik auf.

In Fig. 4 ist zweites Ausführungsbeispiel eines erfindungsgemäßen LED-Leuchtmittels dargestellt. Mit gleichen Bezugszeichen versehene Bestandteile der beiden Leuchtmittel in Fig. 1 und Fig. 4 entsprechen einander. Im Unterschied zu dem in Fig. 1 dargestellten Leuchtmittel weisen bei dem Leuchtmittel in Fig. 4 die Träger 1.i, insbesondere die Trägerabschnitte 3.i, Löcher 6 auf. Vorzugsweise werden die Löcher durch Stanzen eines Kühlbleches erzeugt. Aufgrund der Löcher 6 in dem Träger 1.i wird die zur Wärmeableitung zur Verfügung stehende Oberfläche vergrößert, so dass der thermische Widerstand sinkt.

Fig. 5 zeigt ein drittes Ausführungsbeispiel eines erfindungsgemäßen LED-Leuchtmittels. Mit gleichen Bezugszeichen versehene Bestandteile der beiden Leuchtmittel in Fig. 1 und Fig. 5 entsprechen einander. Im Unterschied zu dem in Fig. 1 dargestellten Leuchtmittel sind bei dem in Fig. 5 dargestellten Leuchtmittel die Trägerabschnitte 3.i um die gemeinsame Achse gekrümmt, so dass die Trägerabschnitte 3.i im Wesentlichen einen röhrenförmigen Kühlkörper bilden. Dadurch wird die zur Wärmeabfuhr zur Verfügung stehende Oberfläche weiter vergrößert, da die gegenüberliegenden Seitenflächen der Trägerabschnitte 3.1 und 3.2 bzw. 3.3 und 3.4 zur thermischen Ankopplung des Kühlkörpers an die Umgebung des Kühlkörpers genutzt werden. Der thermische Widerstand lässt sich noch weiter reduzieren, wenn die Träger 1.i auf einem Stangenpressprofil, insbesondere einem Aluminium-Stangenpressprofil, angebracht werden, so dass der von den Trägerabschnitten 3.i gebildete Kanal mit dem Stangenpressprofil ausgefüllt wird.

In Fig. 6 ist ein viertes Ausführungsbeispiel eines erfindungsgemäßen LED-Leuchtmittels dargestellt. Mit gleichen Bezugszeichen versehene Bestandteile der beiden Leuchtmittel in Fig. 1 und Fig. 6 entsprechen einander. Im Unterschied zu dem Ausführungsbeispiel gemäß Fig. 1 werden in dem in Fig. 6 dargestellten Ausführungsbeispiel sechs weiße LEDs zusammengeschaltet, so dass sich im Vergleich zu dem in Fig. 1 dargestellten Ausführungsbeipspiel mit vier weißen LEDs ein größerer Lichtstrom ergibt. Wie aus der vorstehenden Tabelle ersichtlich, lässt sich bei Zusammenschaltung sechs weißer LEDs mit einer Lichtausbeute von 50 lm/W und einer Leistung von 2,5 W pro LED ein Lichtstrom von 750 Im erreichen.

Wie in Fig. 6 ersichtlich, sind die Trägerabschnitte 3.i parallel zu einer gemeinsamen Achse angeordnet. Jeweils drei Träger 1.i, nämlich die Träger 1.1, 1.2 und 1.3 bzw. 1.4, 1.5 und 1.6, liegen mit ihren Trägerabschnitten 3.i einander gegenüber. Die drei Träger 1.1, 1.2 und 1.3 erstrecken sich in eine Richtung entlang der gemeinsamen Achse, während sich die Träger 1.4, 1.5 und 1.6 in die dazu entgegen gerichtete Richtung entlang der gemeinsamen Achse erstrecken.

Die Träger 1.i mit jeweils einer darauf angeordneten LED 4.i werden so angeordnet, dass die Raumwinkel der abgewinkelten Trägerabschnitte 2.i sechs ausgesuchten Raumwinkeln eines Kuboktaeders mit insgesamt 14 Seitenflächen und damit 14 Raumwinkeln im Wesentlichen entsprechen. Zum Vergleich ist in Fig. 7 ein idealer Kuboktaeder dargestellt. Dabei muss die Flächenform der abgewinkelten Trägerabschnitte 2.i nicht der Flächenform der Seitenflächen eines Kuboktaeders entsprechen. So weisen die in Fig. 6 dargestellten abgewinkelten Trägerabschnitte 2.i jeweils die Fläche eines Dreiecks auf, während der in Fig. 7 dargestellte Kuboktaeder als Seitenflächen sowohl Dreiecke als auch Quadrate umfasst.

Ähnlich wie bei dem in Fig. 5 dargestellten Ausführungsbeispiel mit gekrümmten Trägerabschnitten 3.i liegen die gegenüberliegenden Seitenflächen der Trägerabschnitte 3.1, 3.2 und 3.3 bzw. 3.4, 3.5 und 3.6 frei, so dass diese Oberflächen zur thermischen Ankopplung des Kühlkörpers an die Umgebung des Kühlkörpers genutzt werden. Ferner lassen sich - wie bei dem Ausführungsbeispiel in Fig. 5 - die Träger 1.i auch auf einem Stangenpressprofil anbringen, so dass die thermische Ankopplung der gegenüberliegenden Seitenflächen der Trägerabschnitte 3.i an die Umgebung weiter verbessert wird.

Fig. 8 zeigt das Strahlungsdiagramm des in Fig. 6 dargestellten LED-Leuchtmittels. In dem Strahlungsdiagramm sind die einzelnen Strahlungskomponenten 5.i der LEDs 4.i dargestellt, welche in eine gemeinsame Ebene projiziert worden sind. Jede LED 4.i weist jeweils einen Abstrahlwinkel von 120° auf. Die Gesamtstrahlung ergibt sich aus der Überlagerung der einzelnen Strahlungskomponenten 5.i. Wie aus Fig. 8 ersichtlich, weist das LED-Leuchtmittel gemäß Fig. 1 eine omnidirektionale Abstrahlcharakteristik auf. Aufgrund der Verwendung von sechs LEDs 4.i und der damit größeren Überlappung der kegelförmigen Abstrahlraumwinkel der einzelnen LEDs ist die Winkelabhängigkeit der Strahlung geringer als bei dem in Fig. 3 dargestellten Strahlungsdiagramm mit vier LEDs 4.i.

In Fig. 9 ist ein fertiges LED-Leuchtmittel mit einer Fassung 6, einem Transformator-Gehäuse 7 und einem optionalen Glas- oder Kunststoff-Gehäuse 8 schematisch dargestellt. Das LED-Leuchtmittel umfasst ferner eine mit LED-Elementen bestückte Trägeranordnung, beispielsweise die Trägeranordnung gemäß Fig. 1. Alternativ könnten auch die in den Figuren 4, 5 und 6 dargestellten Trägeranordnungen umfasst sein. Bei der in Fig. 9 dargestellten Fassung 6 handelt es sich um eine Fassung für gängige 230Volt- oder 12Volt-Lampen; beispielsweise um eine Fassung vom Typ E14, E 27, G9, B15d oder R7s im Fall einer Hochvolt-Fassung oder um eine Fassung vom Typ Gy6.35, Gx5.3 im Fall einer Niedervolt-Fassung. Außerdem kann die Fassung statt einseitig auch zweiseitig gesockelt sein. Das Transformator-Gehäuse 7 umgibt elektrische Schaltungskomponenten (nicht sichtbar), welcher zur Ansteuerung der LEDs verwendet werden. Vorzugsweise umfassen die Schaltungskomponenten im Wechselspannungsbetrieb einen Transformator, welcher die Spannung an der Fassung (beispielsweise 230 V oder 12V) auf einen geringeren Wert reduziert. Außerdem ist im Wechselspannungsbetrieb ein Gleichrichter vorgesehen. Da die LEDs mit einem Konstantstrom betrieben werden, umfassen die elektrischen Schaltungskomponenten vorzugsweise Schaltungsmittel (beispielsweise einen Vorwiderstand oder eine JFET-Stromquelle) zum Betrieb der LEDs mit Konstantstrom. An die elektrischen Schaltungskomponenten schließt sich die Trägeranordnung an, deren LEDs von dem elektrischen Schaltungskomponenten angesteuert werden. Die elektrischen Schaltungskomponenten können aber auch teilweise oder gar vollständig auf der Trägeranordnung angebracht sein.

Optional ist ein lichtdurchlässiges Glas- oder Kunststoff-Gehäuse 8 vorgesehen, welches die Trägeranordnung umgibt und beispielsweise röhrenförmig ausgeführt ist. Dabei kann das Gehäuse 8 aus klarem oder satiniertem Glas bzw. Kunststoff gefertigt sein.

Ein wie in Fig. 9 dargestelltes Leuchtmittel eignet sich als Ersatz für gängige Leuchtmittel, insbesondere für gängige Glühlampen oder Halogenglühlampen.

## Patentansprüche

1. LED-Leuchtmittel, umfassend
- eine Mehrzahl von Trägern (1.i), welche jeweils abgewinkelt sind, wobei die Träger (1.i) derart angeordnet sind, dass die abgewinkelten Trägerabschnitte (2.i) benachbart sind und die Raumwinkel der Oberflächen der abgewinkelten Trägerabschnitte (2.i) verschiedenen Raumwinkeln eines Polyeders im Wesentlichen entsprechen, und
- eine Mehrzahl von LED-Elementen (4.i), welche auf den abgewinkelten Trägerabschnitten (2.i) angeordnet sind, wobei die Wärme der einzelnen LED-Elemente (4.i) jeweils ausgehend von dem abgewinkelten Trägerabschnitt (2.i) über den übrigen Träger (3.i) abgeführt wird,
**dadurch gekennzeichnet, dass**
sich eine erste Gruppe von Trägern (1.1, 1.2) in eine Richtung entlang der gemeinsamen Achse erstreckt, während sich eine zweite Gruppe von Trägern (1.3, 1.4) in die dazu entgegen gerichtete Richtung entlang der gemeinsamen Achse erstreckt.

2. LED-Leuchtmittel nach Anspruch 1,
**dadurch gekennzeichnet, dass**
für zumindest zwei Träger (1.1, 1.2), deren abgewinkelte Trägerabschnitte (2.1, 2.2) aneinander grenzen, der Innenwinkel zwischen dem abgewinkelten Trägerabschnitt (2.1, 2.2) und dem übrigen Träger (3.1, 3.2) der Hälfte des Außenwinkels zwischen den aneinander grenzen-den abgewinkelten Trägerabschnitten (2.1, 2.2) dieser beiden Träger (1.1, 1.2) entspricht.

3. LED-Leuchtmittel nach einem der vorhergehenden Ansprüche,
**dadurch gekennzeichnet, dass**
zumindest zwei der Träger (1.i) parallel zu einer gemeinsamen Achse angeordnet sind.

4. LED-Leuchtmittel nach einem der vorhergehenden Ansprüche,
**dadurch gekennzeichnet, dass**
die Träger (1.i) identisch sind.

5. LED-Leuchtmittel nach einem der vorhergehenden Ansprüche,
**dadurch gekennzeichnet, dass**
auf jedem abgewinkelten Trägerabschnitt (2.i.) zumindest ein LED-Element (4.i), insbesondere genau ein LED-Element, angeordnet ist.

6. LED-Leuchtmittel nach einem der vorhergehenden Ansprüche,
**dadurch gekennzeichnet, dass**
die abgewinkelten Trägerabschnitte (2.i) verschiedenen Seitenflächen eines Polyeders oder Teilen dieser Seitenflächen im Wesentlichen entsprechen.

7. LED-Leuchtmittel nach Anspruch 6,
**dadurch gekennzeichnet, dass**
die abgewinkelten Trägerabschnitte (2.i) im Wesentlichen einen Polyeder bilden.

8. LED-Leuchtmittel nach einem der vorhergehenden Ansprüche,
**dadurch gekennzeichnet, dass**
das LED-Leuchtmittel mindestens vier LED-Elemente (4.i), insbesondere genau vier, sechs oder acht LED-Elemente (4.i), umfasst.

9. LED-Leuchtmittel nach einem der vorhergehenden Ansprüche,
**dadurch gekennzeichnet, dass**
es sich bei dem Polyeder um einen Tetraeder handelt und das LED-Leuchtmittel vier abgewinkelte Trägerabschnitte (2.i) umfasst, wobei die Raumwinkel der vier abgewinkelten Trägerabschnitte (2.i) den vier Raumwinkeln des Tetraeders im Wesentlichen entsprechen.

10. LED-Leuchtmittel nach einem der vorhergehenden Ansprüche,
**dadurch gekennzeichnet, dass**
es sich bei dem Polyeder um einen Kuboktaeder handelt und das LED-Leuchtmittel sechs abgewinkelte Trägerabschnitte (2.i) umfasst, wobei die Raumwinkel der sechs abgewinkelten Trägerabschnitte (2.i) sechs verschiedenen Raumwinkeln des Kuboktaeders im Wesentlichen entsprechen.

11. LED-Leuchtmittel nach einem der vorhergehenden Ansprüche,
**dadurch gekennzeichnet, dass**
es sich bei den Trägern (1.i) um abgewinkelte Metallbleche handelt.

12. LED-Leuchtmittel nach Anspruch 3 oder nach einem der auf Anspruch 3 rückbezogenen Ansprüche 4 bis 11,
**dadurch gekennzeichnet, dass**
die Träger (1.i) entlang der gemeinsamen Achse einen Kanal bilden.

13. LED-Leuchtmittel nach Anspruch 3 oder nach einem der auf Anspruch 3 rückbezogenen Ansprüche 4 bis 12,
**dadurch gekennzeichnet, dass**
die Träger (1.i) um die gemeinsame Achse gekrümmt sind.

14. LED-Leuchtmittel nach Anspruch 3 oder nach einem der auf Anspruch 3 rückbezogenen Ansprüche 4 bis 13,
**dadurch gekennzeichnet, dass**
die Träger (1.i) auf einem Stangenpressprofil angebracht sind.

15. LED-Leuchtmittel nach einem der vorhergehenden Ansprüche,
**dadurch gekennzeichnet, dass**
die Träger (1.i) zur Vergrößerung der Oberfläche Löcher aufweisen.

16. LED-Leuchtmittel nach Anspruch 3 oder nach einem der auf Anspruch 3 rückbezogenen Ansprüche 4 bis 15,
**dadurch gekennzeichnet, dass**
eine oder mehrere elektrische Schaltungskomponenten zum Betrieb der LED-Elemente (4.i), insbesondere ein Transformator, an einem Ende der aus den Trägern gebildeten Trägeranordnung angeordnet ist.

17. LED-Leuchtmittel nach einem der vorhergehenden Ansprüche,
**dadurch gekennzeichnet, dass**
das LED-Leuchtmittel eine Fassung (6) umfasst, insbesondere eine Fassung für gängige 230Volt- oder 12Volt-Lampen.

18. LED-Leuchtmittel nach einem der vorhergehenden Ansprüche,
**dadurch gekennzeichnet, dass**
die LED-Elemente (4.i) jeweils weißes Licht ausstrahlen.

19. LED-Leuchtmittel nach einem der vorhergehenden Ansprüche,
**dadurch gekennzeichnet, dass**
das LED-Leuchtmittel eine omnidirektionale Abstrahlcharakteristik aufweist.

20. Leuchte, welche ein LED-Leuchtmittel nach einem der vorstehenden Ansprüche umfasst.

21. Verwendung eines LED-Leuchtmittels nach Anspruch 17 als Ersatz für eine Glüh- oder Halogenglühlampe.

22. Verfahren zu Herstellung eines LED-Leuchtmittels, mit den Schritten
- Bereitstellen einer Mehrzahl von Trägern (1.i), welche jeweils abgewinkelt sind, und auf deren abgewinkelten Trägerabschnitten (2.i) jeweils eine Mehrzahl von LED-Elementen (4.i) angeordnet sind, wobei im Betrieb des LED-Leuchtmittels die Wärme der einzelnen LED-Elemente (4.i) jeweils ausgehend von dem abgewinkelten Trägerabschnitt (2.i) über den übrigen Träger (3.i) abgeführt wird; und
- Anordnen der Träger (1.i) derart, dass die abgewinkelten Trägerabschnitte (2.i) benachbart sind und die Raumwinkel der Oberflächen der abgewinkelten Trägerabschnitte (2.i) verschiedenen Raumwinkeln eines Polyeders im Wesentlichen entsprechen, und
sich eine erste Gruppe um Trägern (1.1,1.2) in eine Richtung entlang der gemeinsamen Achse erstreckt, während sich eine zweite Gruppe von Trägern (1.3,1.4) in die dazu entgegen gerichtete Richtung entlang der gemeinsamen Achse erstreckt.

## Claims

1. LED-illuminant, comprising
- a plurality of supports (1.i), which are respectively angled, wherein the supports (1.i) are arranged such that the angled support sections (2.i) are adjacent and the solid angles of the surfaces of the angled support sections (2.i) substantially correspond to different solid angles of a polyhedron, and
- a plurality of LED-elements (4.i), which are arranged on the angled support sections (2.i), wherein the heat of the individual LED-elements (4.i) is respectively dissipated starting from the angled support section (2.i) via the rest of the support (3.i),
**characterized in that**
a first group of supports (1.1, 1.2) extends in one direction along the common axis, while a second group of supports (1.3, 1.4) extends in the opposite direction thereof along the common axis.

2. LED-illuminant according to claim 1,
**characterized in that**
for at least two supports (1.1, 1.2), whose angled support sections (2.1, 2.2) are adjacent, the interior angle between the angled support section (2.1, 2.2) and the rest of the support (3.1, 3.2) corresponds to the half of the exterior angle between the adjacent angled support sections (2.1, 2.2) of said both supports (1.1, 1.2).

3. LED-illuminant according to any one of the preceding claims
**characterized in that**
at least two of the supports (1.i) are arranged in parallel to a common axis.

4. LED-illuminant according to any one of the preceding claims,
**characterized in that**
the supports (1.i) are identical.

5. LED-illuminant according to any one of the preceding claims,
**characterized in that**
at least one LED-element (4.i), in particular one single LED-element is arranged on each angled support section (2.i).

6. LED-illuminant according to any one of the preceding claims,
**characterized in that**
the angled support sections (2.i) substantially correspond to different side surfaces of a polyhedron or to parts of said surfaces.

7. LED-illuminant according to claim 6,
**characterized in that**
the angled support sections (2.i) substantially form a polyhedron.

8. LED-illuminant according to any one of the preceding claims,
**characterized in that**
the LED-illuminant comprises at least four LED-elements (4.i), in particular four, six or eight LED elements (4.1).

9. LED-illuminant according to any one of the preceding claims,
**characterized in that**
the polyhedron is a tetrahedron and the LED-illuminant comprises four angled support sections (2.i), wherein the solid angles of the four angled support sections (2.i) substantially correspond to the four solid angles of the tetrahedron.

10. LED-illuminant according to any one of the preceding claims,
**characterized in that**
the polyhedron is a cubic octahedron and the LED comprises six angled support sections (2.i), wherein the solid angles of the six angled support sections (2.i) substantially correspond to six different solid angles of the cubic octahedron.

11. LED-illuminant according to any one of the preceding claims,
**characterized in that**
the supports (1.i) are angled metal sheets.

12. LED-illuminant according to claim 3 or according to any one of the claims 4 to 11 backreferenced to claim 3,
**characterized in that**
the supports (1.i) form a channel along the common axis.

13. LED-illuminant according to claim 3 or according to any one of the claims 4 to 12 backreferenced to claim 3,
**characterized in that**
the supports (1.i) are curved around the common axis.

14. LED-illuminant according to claim 3 or according to any one of the claims 4 to 13 backreferenced to claim 3,
**characterized in that**
the supports (1.i) are mounted on a bar extrusion profile.

15. LED-illuminant according to any one of the preceding claims,
**characterized in that**
the supports (1.i) provide holes for increasing the surface.

16. LED-illuminant according to claim 3 or any one of claims 4 to 15 backreferenced to claim 3,
**characterized in that**
one or several electrical circuit components for operating the LED-elements (4.i), in particular a transformer, is arranged at one end of the support arrangement formed by the supports.

17. LED-illuminant according to any one of the preceding claims,
**characterized in that**
the LED-illuminant comprises a socket (6), in particular a socket for conventional 230 V lamps or 12 V lamps.

18. LED-illuminant according to any one of the preceding claims,
**characterized in that**
the LED-elements (4.i) respectively emit white light.

19. LED-illuminant according to any one of the preceding claims,
**characterized in that**
the LED-illuminant provides an omni-directional emission characteristics.

20. Lamp, which comprises a LED-illuminant according to one of the preceding claims.

21. Use of a LED-illuminant according to claim 17 as replacement for a filament or halide lamp.

22. Method for the fabrication of a LED-illuminant with the steps
- providing a plurality of supports (1.i), which are respectively angled, and on whose angled support sections (2.i) a plurality of LED-elements (4.i) is respectively arranged on, wherein during the operation of the LED-illuminant the heat of the individual LED-elements (4.i) is respectively dissipated starting from the angled support section (2.i) via the rest of the support (3.i); and
- arranging the supports (1.i) such that the angled support sections (2.i) are adjacent and the solid angles of the surfaces of the angled support sections (2.i) substantially correspond to different solid angles of a polyhedron, and
- a first group of supports (1.1, 1.2) extends in one direction along the common axis, while a second group of supports (1.3, 1.4) extends in the opposite direction thereof along the common axis.

## Revendications

1. Ampoule à LED, comprenant :
- une pluralité de supports (1.i) dont chacun est coudé, lesdits supports (1.i) étant disposés de telle manière que les tronçons de supports coudés (2.i) sont contigus et que les angles solides des surfaces des tronçons de supports coudés (2.i) correspondent sensiblement à différents angles solides d'un polyèdre, et
- une pluralité d'éléments de LED (4.i) disposés sur les tronçons de supports coudés (2.i), la chaleur de chacun des différents éléments de LED (4.i) partant du tronçon de support coudé (2.i) correspondant étant dissipée via les autres supports (3.i),
**caractérisée**
**en ce qu'**un premier groupe de supports (1.1, 1.2) s'étend dans une direction le long de l'axe commun, tandis qu'un deuxième groupe de supports (1.3, 1.4) s'étend dans la direction opposée le long de l'axe commun.

2. Ampoule à LED selon la revendication 1,
**caractérisée**
**en ce que** pour au moins deux supports (1.1, 1.2) dont les tronçons de supports coudés (2.1, 2.2) sont adjacents, l'angle interne entre le tronçon de support coudé (2.1, 2.2) et les autres supports (3.1, 3.2) correspond à la moitié de l'angle externe entre les tronçons de supports coudés adjacents (2.1, 2.2) de ces deux supports (1.1, 1.2).

3. Ampoule à LED selon l'une des revendications précédentes,
**caractérisée**
**en ce qu'**au moins deux des supports (1.i) sont disposés parallèlement à un axe commun.

4. Ampoule à LED selon l'une des revendications précédentes,
**caractérisée**
**en ce que** les supports (1.i) sont identiques.

5. Ampoule à LED selon l'une des revendications précédentes,
**caractérisée**
**en ce qu'**au moins un élément de LED (4.i), en particulier un seul élément de LED, est disposé sur chaque tronçon de support coudé (2.i.).

6. Ampoule à LED selon l'une des revendications précédentes,
**caractérisée**
**en ce que** les tronçons de supports coudés (2.i) correspondent sensiblement à différentes faces latérales d'un polyèdre ou à des parties de ces faces latérales.

7. Ampoule à LED selon la revendication 6,
**caractérisée**
**en ce que** les tronçons de supports coudés (2.i) forment sensiblement un polyèdre.

8. Ampoule à LED selon l'une des revendications précédentes,
**caractérisée**
**en ce que** ladite ampoule à LED comprend au moins quatre éléments de LED (4.i), en particulier quatre, six ou huit éléments de LED (4.i).

9. Ampoule à LED selon l'une des revendications précédentes,
**caractérisée**
**en ce que** le polyèdre est un tétraèdre, et en ce que ladite ampoule à LED comprend quatre tronçons de supports coudés (2.i), les angles solides des quatre tronçons de supports coudés (2.i) correspondant sensiblement aux quatre angles solides du tétraèdre.

10. Ampoule à LED selon l'une des revendications précédentes,
**caractérisée**
**en ce que** le polyèdre est un cuboctaèdre, et en ce que ladite ampoule à LED comprend six tronçons de supports coudés (2.i), les angles solides des six tronçons de supports coudés (2.i) correspondant sensiblement à six angles solides différents du cuboctaèdre.

11. Ampoule à LED selon l'une des revendications précédentes,
**caractérisée**
**en ce que** les supports (1.i) sont des plaques métalliques pliées.

12. Ampoule à LED selon la revendication 3 ou selon l'une des revendications 4 à 11 dépendantes de la revendication 3,
**caractérisée**
**en ce que** les supports (1.i) forment un canal le long de l'axe commun .

13. Ampoule à LED selon la revendication 3 ou selon l'une des revendications 4 à 12 dépendantes de la revendication 3,
**caractérisée**
**en ce que** les supports (1.i) sont arqués autour de l'axe commun .

14. Ampoule à LED selon la revendication 3 ou selon l'une des revendications 4 à 13 dépendantes de la revendication 3,
**caractérisée**
**en ce que** les supports (1.i) sont appliqués contre un profilé extrudé à la presse.

15. Ampoule à LED selon l'une des revendications précédentes,
**caractérisée**
**en ce que** les supports (1.i) présentent des perforations pour agrandir la surface.

16. Ampoule à LED selon la revendication 3 ou selon l'une des revendications 4 à 15 dépendantes de la revendication 3,
**caractérisée**
**en ce qu'**un ou plusieurs composants de circuit électrique pour le fonctionnement des éléments de LED (4.i), en particulier un transformateur, sont disposés à une extrémité du montage de supports constitué par les supports.

17. Ampoule à LED selon l'une des revendications précédentes,
**caractérisée**
**en ce que** ladite ampoule à LED comprend une douille (6), en particulier une douille pour lampes 230 Volt ou 12 Volt usuelles.

18. Ampoule à LED selon l'une des revendications précédentes,
**caractérisée**
**en ce que** les éléments de LED (4.i) diffusent chacun une lumière blanche.

19. Ampoule à LED selon l'une des revendications précédentes,
**caractérisée**
**en ce que** ladite ampoule à LED présente une caractéristique de rayonnement omnidirectionnel.

20. Eclairage comprenant une ampoule à LED selon l'une des revendications précédentes.

21. Utilisation d'une ampoule à LED selon la revendication 17 comme substitut pour une lampe à incandescence ou une lampe à halogène.

22. Procédé de fabrication d'une ampoule à LED, comportant les étapes suivantes :
- préparation d'une pluralité de supports (1.i) dont chacun est coudé, et sur les tronçons de supports coudés (2.i) desquels est disposée une pluralité d'éléments de LED (4.i), la chaleur de chacun des différents éléments de LED (4.i) partant du tronçon de support coudé (2.i) correspondant étant dissipée via les autres supports (3.i) pendant le fonctionnement de l'ampoule à LED ; et
- disposition des supports (1.i) de telle manière que les tronçons de supports coudés (2.i) soient contigus et que les angles solides des surfaces des tronçons de supports coudés (2.i) correspondent sensiblement à différents angles solides d'un polyèdre, et où
un premier groupe de supports (1.1, 1.2) s'étend dans une direction le long de l'axe commun, tandis qu'un deuxième groupe de supports (1.3, 1.4) s'étend dans la direction opposée le long de l'axe commun.
